# EUROPÄISCHE PATENTSCHRIFT

(11) **EP 2 196 888 B1**
(45) Veröffentlichungstag und Bekanntmachung des Hinweises auf die Patenterteilung: **04.04.2012**
(21) Anmeldenummer: 09014321.5
(22) Anmeldetag: 17.11.2009
(51) Int. Cl.: G05G 9/047, G05G 25/02

(54) **Vorrichtung zum Steuern von Maschinen und Fahrzeugen**
Device for controlling machines and vehicles
Dispositif de commande de machines et de véhicules

(30) Priorität: 15.12.2008 DE 102008063238
(43) Veröffentlichungstag der Anmeldung: 16.06.2010
(73) Patentinhaber: CoActive Technologies, LLC, Greenwich, CT 06830 (US)
(72) Erfinder: Maurer, Rainer, 10435 Berlin (DE); Bartenwerfer, Christian, 13591 Berlin (DE); Koschke, Henning, 10115 Berlin (DE); Stoffers, Michael, 13129 Berlin (DE); Göbelt, Thomas, 16547 Birkenwerder (DE)
(74) Vertreter: Fuhlendorf, Jörn

(56) Entgegenhaltungen:
- EP-A1- 1 180 736
- DE-A1- 10 345 397
- US-A- 2 379 778
- US-A1- 2006 073 762

## Beschreibung

Die vorliegende Erfindung bezieht sich auf eine Vorrichtung zum Steuern von Maschinen und Fahrzeugen, insbesondere Baumaschinen, Krane, landwirtschaftlichen Fahrzeugen und dergleichen nach dem Oberbegriff des Anspruchs 1.

Bei einer derartigen aus der DE 103 45 397 A1 bekannten Vorrichtung ist dem Bedienhebel in jeder der beiden Richtungen eine Arretiervorrichtung zugeordnet, die einen Elektromagneten aufweist, der die positionsabhängige Arretierung mittels einer externen Ansteuerung bewirkt. Hierzu müssen die Positionsdaten des Bedienhebels entsprechend ausgewertet werden, damit bei der gewünschten Position der Elektromagnet aktiviert werden kann. Der Bedienhebel wird derart arretiert, dass eine weitere Bewegung erst nach einer Deaktivierung bzw. nach einem Ausschalten des Elektromagneten möglich ist. Dabei sind die Elektromagnete seitlich außerhalb der Bügel angeordnet, was zu einer erheblichen Grundflächenvergrößerung der ortfesten Konsole führt. Des weiteren ist nachteilig, dass die Arretierung des Bedienhebels in einer bestimmten Position nur durch eine zusätzliche Steuerung erfolgen kann.

Entsprechendes gilt bei einer aus der EP 1 180 736 A1 bekannten Vorrichtung.

Bei derartigen Vorrichtungen wird der Bedienhebel von Federn unterschiedlichster Ausprägung in eine definierte Nullstellung zurückgestellt. Zur weiteren Unterstützung des Bedieners werden zusätzlich taktile Rückmeldungen auf dem jeweiligen Bedienweg implementiert. Diese Positionsrückmeldungen erleichtern dem Benutzer die Bedienung bei der konstanten Auslenkung bzw. bei der Auslenkung auf eine bestimmte Position. Dies hat dann ein konstantes Ausgangssignal zur Folge. Bei Kranen wird dies zum Beispiel dazu verwendet, im Betrieb in einfacher Weise eine konstante Arbeitsgeschwindigkeit der jeweiligen Funktionen einzuhalten.

Aufgabe der vorliegenden Erfindung ist es deshalb, eine Vorrichtung zum Steuern von Maschinen und Fahrzeugen, insbesondere Baumaschinen, Krane, landwirtschaftlichen Fahrzeuge und dergleichen, der eingangs genannten Art zu schaffen, bei der in einfacher Weise zusätzliche taktile Rückmeldungen für den Bedienenden eingerichtet werden können.

Zur Lösung dieser Aufgabe sind bei einer Vorrichtung zur Steuerung von Maschinen und Fahrzeugen der genannten Art die in Anspruch 1 angegebenen Merkmale vorgesehen.

Durch die erfindungsgemäßen Maßnahmen ist eine einfache mechanisch Einrichtung gegeben, die allein vom Bedienenden in mechanischer Weise in die entsprechenden Positionen gebracht werden kann. Ohne weitere Maßnahmen kann der Bedienende dabei die jeweilige Position einrichten bzw. abändern. Die bauliche Anordnung der mechanischen Rasteinrichtung zwischen den Bügeln und der Konsole machte es möglich, Druckelemente der mechanischen Einrichtung bei Bedarf auszutauschen, ohne den gesamten Bedienhebel ausbauen zu müssen. Die Verlagerung der sich schneidenden Achsen nach unterhalb der Einbauebene der Konsole macht es möglich, den Bauraum oberhalb der Einbauebene der Konsole auf ein Minimum zu begrenzen, ebenso wie die aufzuwendenden Schwenkkräfte. Durch Verlagerung der Bügel oberhalb des Drehpunktes wird der Bauraum darunter für die Auswerteelektronik freigehalten. Dies kann auch dazu genutzt werden, die allgemeine Einbautiefe zu reduzieren.

Vorteilhafte Anordnungen der mechanischen Einrichtung oberhalb der Einbauebene der Konsole ergeben sich aus den Merkmalen des Anspruchs 2 und/oder 3.

vorteilhafte Ausgestaltungen der mechanischen Einrichtung ergeben sich aus den Merkmalen eines oder mehrerer der Ansprüche 4 bis 7.

Mit den Merkmalen des Anspruchs 8 ist erreicht, dass die Vorrichtung bzw. deren Konsolengehäuse in einfacher Weise in ein Bauteil versenkt angeordnet werden kann.

Eine Begrenzung der Auslenkbewegungen des Bedienhebels ist in einfacher Weise durch die Merkmale gemäß Anspruch 9 gegeben. Um bei einem Überdrücken in eine der Richtungen eine Beschädigung des oder der Bügel zu verhindern, ohne dass der Bauraum vergrößert werden muss, sind die Merkmale gemäß Anspruch 10 vorgesehen.

Mit den Merkmalen gemäß Anspruch 11 ist ein Klappern bei der Bewegung des Bedienhebels sowie ein Verschluss der Längsschlitze der Bügel, längs denen der Bedienhebel bewegt wird, verhindert.

Eine vorteilhafte konstruktive Ausgestaltung ergibt sich durch die Merkmale nach Anspruch 12. Dabei kann es zweckmäßig sein, die Merkmale gemäß Anspruch 13 vorzusehen.

In weiterer Ausgestaltung sind die Merkmale nach Anspruch 14 vorgesehen, was zu einer Anordnung der Sensorik führt, die von dem Zustand bzw. den Auswirkungen der mechanischen Einrichtung getrennt und damit unabhängig ist.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: in schematischer perspektivischer Darstellung eine Vorrichtung zum Steuern von Maschinen und Fahrzeugen gemäß einem bevorzugten Ausführungsbeispiel vorliegender Erfindung,
- Figur 2: in vergrößerter Darstellung einen Schnitt längs der Linie II-II der Figur 1 und
- Figur 3: eine Unteransicht der Vorrichtung gemäß Pfeil III der Figur 1.

Die in der Zeichnung dargestellte Vorrichtung 10 dient zum Steuern von Maschinen und Fahrzeugen, insbesondere Baumaschinen, Krane, landwirtschaftlichen Fahrzeugen und dergleichen und beinhaltet die Implementierung von zusätzlichen taktilen Rückmeldungen für den Bedienenden auf dem jeweiligen Bedienweg bzw. Verfahrweg der Vorrichtung 10. Die Vorrichtung 10 ist nach Art eines Joystick ausgebildet, der gemäß dem dargestellten Ausführungsbeispiel in zwei zueinander senkrechten Richtungen gemäß den Doppelpfeilen A und B und in entsprechenden kombinierten Richtungen hin- und hergehend bewegbar ist.

Die Vorrichtung 10 besitzt einen Bedienhebel 11, der in nicht dargestellter Weise in einer Konsole 12 kardanisch in einer XY-Ebene schwenkbar gelagert ist. Die Konsole 12 besitzt eine Konsolenplatte 13, die die Einbauebene der Vorrichtung 10 in einem Bauteil der Maschine bzw. des Fahrzeugs bildet und an deren Unterseite ein Konsolengehäuse 14 zur Aufnahme der erwähnten kardanischen Aufhängung 15 des Bedienhebels 11 und einer nicht dargestellten Sensorik sowie einer nicht dargestellten Auswerteelektronik für die Stellung des Bedienhebels 11. Die Konsolenplatte 13 ist mit Ausnehmungen 16 zur Befestigung an den betreffenden Maschinen- bzw. Fahrzeugbauteilen versehen.

Der Bedienhebel 11 ist an einem der kardanischen Aufhängung 15 abgewandten Bereich oberhalb der Konsolenplatte 13 durch zwei senkrecht zueinander schwenkbar gelagerte Bügel 21 und 22 geführt. Die Bügel 21 und 22 sind um zwei sich senkrecht kreuzende Achsen 18 und 19, die unterhalb der Einbauebene liegen, jeweils schwenkbar gelagert angeordnet. Jeder Bügel 21, 22 ist U-förmig, das heißt aus einem auf dem Kopf stehenden U gebildet, dessen bogenförmiger Bereich 23 bzw. 24 mit jeweils einem Längsschlitz 25, 26 versehen ist, die vom Bedienhebel 11 durchdrungen sind und in denen der Bedienhebel 11 geführt ist. Die beiden bogenförmigen Bereiche 23 und 24 befinden sich in axialer Richtung des Bedienhebels 11 übereinander bzw. untereinander und sind jeweils von ebenen Schenkeln 27 und 28 bzw. 29 und 30 begrenzt. Beide Bügel 21 und 22 sind einstückig geformt. Die Seitenschenkel 27 und 28 sind um die Achse 18 und die Seitenschenkel 29 und 30 um die Achse 19 in Richtung des Doppelpfeils A bzw. B schwenkbar gelagert. Die beiden Achsen 18 und 19 befinden sich unterhalb der Konsolenplatte 13 bzw. der Einbauebene und kreuzen sich in derselben Ebene. Hierzu sind die Seitenschenkel 27 bis 30 in Taschen 33 bzw. 34 eingebracht, deren Zugang sich in der Konsolenplatte 13 befindet und die sich längs des Konsolengehäuses 14 unterhalb der Konsolenplatte 13 erstrecken. Auf diese Weise bewegen sich je nach Auslenkung des Bedienhebels 11 die Bügel 21 und/oder 22 um ihre Achse 18 und/oder 19.

Aus Figur 1 ist ferner ersichtlich, dass jeder Bügel 21 und 22 an einem Übergang vom bogenförmigen Schenkel 23 bzw. 24 zu einem der Seitenschenkel 27 und 28 bzw. 29 und 30 mit einer mechanischen Einrichtung 36 bzw. 37 mit taktil erfassbaren Kraftveränderungspunkten oder -bereichen versehen ist, von denen die mechanische Einrichtung 37 am Bügel 22 in vergrößerter Darstellung in Figur 2 in näheren Einzelheiten gezeigt ist.

Die mechanische Einrichtung 36 besitzt ein bogenförmiges Bahnelement 38 (Figur 1) und die mechanische Einrichtung 37 besitzt ein bogenförmiges Bahnelement 39 (Figuren 1 und 2). Beide bogenförmigen Bahnelemente 38 und 39 sind am dem Seitenschenkel 27 bzw. dem Seitenschenkel 29 zugewandten Ende des bogenförmigen Schenkels 23 bzw. 24 hängend befestigt und zwar mit beispielsweise Schrauben 41, 42 derart, dass sie bei Bedarf auswechselbar sind. Hierzu besitzen die bogenförmigen Bahnelemente 38 und 39 Befestigungszapfen 43 (Figur 2), die der Zentrierung der Bahnelemente 38, 39 im Bügel 21 bzw. 22 dienen.

Aus Figur 2 ist ersichtlich, dass das bogenförmige Bahnelement 39 der mechanischen Einrichtung 37 an seiner Unterseite mit einer Kreisbahn 45 versehen ist, deren Achse die Achse 19 ist und deren Kontur 46 über den Kreisbogen hinweg mit mehreren Kraftveränderungspunkten oder - bereichen 47, wie beispielsweise radial nach innen vorstehenden Ausbuchtungen (Nasen), Vertiefungen (Rille), keilförmige Bahnabschnitte oder dergleichen versehen ist, die den Kraftaufwand verändernde Kontur 46 in beiden Bewegungsrichtungen identisch oder unterschiedlich ausgebildet sein kann, sowohl was die Ausgestaltung als auch was die Anzahl der Punkte bzw. Bereich 47 anbetrifft.

Die mechanische Einrichtung 37 (und ebenso die mechanische Einrichtung 36) besitzt ferner ein Druckelement 50, das ortsfest auf der Konsolenplatte 13 gehalten ist und das mit einer Aufnahmebohrung 51 für eine Druckfeder 52 und der letzteren abgewandt mit einem Stößel 53, beispielsweise in Form einer Rolle oder Kugel versehen ist, die durch die Druckfeder 52 federbelastet an der mit den Kraftveränderungspunkten oder -bereichen 47 versehenen Kontur 46 der Kreisbahn 45 anliegt. Die Druckfeder 52 für das Druckelement 50 stützt sich in einer Sacklochbohrung 54 des Druckelements 50 bzw. der Konsolenplatte 13 ab.

Bei der Bewegung des Bedienhebels 11 beispielsweise in einer der Richtungen des Doppelpfeils B gelangt der Stößel 53 längs einer Ruhe- bzw. Ausgangsposition 49 zu einer ersten Nase 47, die einen taktilen Druckpunkt in dieser Bewegungsrichtung darstellt, der durch eine erhöhte Bedienkraft überwunden werden muss, da der Stößel 53 entgegen der Druckfeder 52 radial ausgelenkt werden muss. Hinter dieser ersten Nase 47 gelangt der Stößel 53 in eine erste Position 47, die dem Bedienenden durch die veränderte Druckaufwendung am Bedienhebel 11 taktil vermittelt wird. In dieser ersten Position ist beispielsweise eine bestimmte Antriebsgeschwindigkeit eines Bauteils der Maschine oder des Fahrzeugs vorgegeben. Der Bedienende kann durch weiteren bewussten Bewegungsdruck auf den Bedienhebel 11 diese Position in die eine oder andere Richtung verlassen.

Es versteht sich, dass die Anzahl und Anordnung von taktil erfassbaren Kraftveränderungspunkten oder -bereichen 47 längs der Kontur 46 der Kreisbahn 45 beim bogenförmigen Bahnelement 39 und beim bogenförmigen Bahnelement 38 der jeweiligen mechanischen Einrichtung 37, 36 gleich oder unterschiedlich sein kann, wobei sich die unterschiedliche Anordnung insgesamt auf die Kreisbahn oder lediglich richtungsabhängig darstellen kann. Dem Bedienenden wird aufgrund des Gegendrucks des Stößels 53 ein spürbarer Widerstand beim Auslenken entgegengesetzt, so dass für den Bedienenden eine taktile Positionsrückmeldung gewährleistet ist. Die taktilen Druckpunkte bzw. -bereiche ergeben Kraftveränderungen spezieller Ausprägungen, die bis hin zu einer Rastung gestaltet werden können.

Gemäß den Figuren 1 und 2 ist der Bedienhebel 11 mit einer mit einem radialen Rand 56 versehenen Hülse 57 aus beispielsweise Kunststoff bestückt, die als Führungshülse in den Längsschlitzen 25 und 26 der beiden Bügel 21 und 22 geführt ist.

Des weiteren ist ein hier etwa würfelförmiges Anschlagelement 58 vorgesehen, das vom Bedienhebel 11 durchdrungen ist und das zwischen dem unteren Bügel 22 und der Einbauebene 13 der Konsole 12 angeordnet ist. Dem Anschlagelement 58 sind jeweils (in jede Richtung) Bewegungsbegrenzungselemente 59 zugeordnet, die in Form von Leisten jeweils nahe den Seitenschenkeln 27 bis 30 der Bügel 21 und 22 ortsfest an der Konsolenplatte 13 angeordnet sind.

Figur 3 zeigt die kardanische Aufhängung 15 zur Bewegung des Bedienhebels 11 in der XY-Ebene. Diese kardanische Aufhängung 15 besitzt ein äußeres Element 61, das um eine Achse 62 schwenkbar ist und ein inneres Element 63, das um eine zur Achse 62 senkrechten Achse 64 schwenkbar ist. Die beiden sich schneidenden Kardanachsen 62 und 64 liegen in derselben Ebene wie die beiden sich schneidenden Achsen 18 und 19 der sich kreuzenden Bügel 21 und 22. Figur 3 zeigt die jeweiligen in einer allen gemeinsamen Ebene liegende Teile der Achsen 18 und 19 sowie 62 und 64. Mit anderen Worten, die außenliegenden Teile der Achse 18 befinden sich in Verlängerung der Teile der Achse 62 und die beiden außenliegenden Teile der Achse 19 liegen in Verlängerung der Teile der Achse 64.

Des weiteren zeigt Figur 1 eine Materialverstärkung 60 am Bügel 22, die sich an einer Längsseite des bogenförmigen Schenkels 24 befindet, so dass ein Überdrücken des Bedienhebels 11 in dieser einen Richtung gemäß Doppelpfeil B nicht zu einer Beschädigung des Bügels 22 bzw. dessen Längsschlitzes 26 führen kann.

In nicht dargestellter Weise sind die Kardanelemente 61 und 63 in beiden Bewegungsrichtungen mit Federn bestückt, die eine Rückkehr in die Ausgangs- bzw. Nullstellung des Bedienhebels gegebenenfalls auch unter Überwindung der taktilen Druckpunkte bewirken.

## Patentansprüche

1. Vorrichtung (10) zum Steuern von Maschinen und Fahrzeugen, insbesondere Baumaschinen, Krane, landwirtschaftlichen Fahrzeugen und dergleichen, mit einem Bedienhebel (11) und mit einer ortsfesten Konsole (12), gegenüber der der Bedienhebel (11) um mindestens zwei sich schneidende Achsen (18, 19) schwenkbar ist, an denen sich kreuzende Bügel (21, 22) gehalten sind, deren Längsschlitze (25, 26) den Bedienhebel (11) umschließen und die dadurch mit ausgelenkt werden,
wobei der Bedienhebel (11) in Bezug auf die Konsole (12) nach oben gerichtet ist, und
wobei die Konsole (12) eine Konsolenplatte (13) besitzt, die eine Einbauebene der Vorrichtung (10) in einem Bauteil der Maschine bzw. des Fahrzeugs bildet,
**dadurch gekennzeichnet, dass**
dem Bedienhebel (11) für jede hin- und hergehende Bewegungsrichtung eine mechanische Rasteinrichtung (36, 37) mit mehreren taktil erfassbaren und überwindbaren Kraftveränderungspunkten oder -bereichen zugeordnet ist, die zwischen der Konsole (12) und den sich kreuzenden Bügeln (21, 22) oberhalb der Einbauebene (13) der Konsole (12) angeordnet ist, dass die sich schneidenden Achsen (18, 19) für die sich kreuzenden Bügel (21, 22) unterhalb der Einbauebene (13) der Konsole (12) verlaufen, und dass die Rasteinrichtung (36, 37) ein am Bügel (21, 22) befestigtes Bahnelement (38, 39) und ein an der ortsfesten Konsole (12) befestigtes Druckelement (50) aufweist, das gegen das Bahnelement (38, 39) drückt.

2. Vorrichtung nach Anspruch 1, **dadurch gekennzeichnet, dass** die mechanische Einrichtung (36, 37) jeweils an einem Seitenbereich des betreffenden Bügels (21, 22) angeordnet ist.

3. Vorrichtung nach Anspruch 2, **dadurch gekennzeichnet,**
**dass** der Bügel (21, 22) U-förmig ist und die
mechanische Einrichtung (36, 37) am Übergang zwischen dem mit dem Schlitz (25, 26) versehenen gebogenen und den mit der Achse (18, 19) endseitig verbundenen ebenen Schenkeln (23, 24; 27 bis 30) vorgesehen ist.

4. Vorrichtung nach Anspruch 1, **dadurch gekennzeichnet, dass** das Bahnelement (38, 39) an seiner dem Druckelement (50) zugewandten Unterseite mit einer um die betreffende Schwenkachse (18, 19) kreisbogenabschnittförmig verlaufende und mit den Kraftaufwand verändernde Kontur (46) versehene Bahn (45) ausgestattet ist.

5. Vorrichtung nach Anspruch 4, **dadurch gekennzeichnet, dass** das Bahnelement (38, 39) am Bügel (21, 22) lösbar bzw. austauschbar gehalten ist.

6. vorrichtung nach Anspruch 4 oder Anspruch 5, **dadurch gekennzeichnet, dass** die den Kraftaufwand verändernde Kontur (46) in beiden relativen Bewegungsrichtungen zwischen Bahn (45) und Druckelement (50) gleich oder unterschiedlich ausgebildet ist.

7. Vorrichtung nach mindestens einem der Ansprüche 4 bis 6, **dadurch gekennzeichnet, dass** das Druckelement (50) mit einem federbelastet gegen die Bahn (45) vorgespannten Stößel (53), beispielsweise in Form einer Kugel oder Rolle versehen ist.

8. Vorrichtung nach mindestens einem der vorhergehenden Ansprüche, **dadurch gekennzeichnet, dass** der Bügel (21, 22) beidseitig in eine sich nach unterhalb der Einbauebene (13) erstreckende Tasche (33, 34) der Konsole (12) eintaucht.

9. Vorrichtung nach mindestens einem der vorhergehenden Ansprüche, **dadurch gekennzeichnet, dass** der Bedienhebel (11) in einem Bereich zwischen Konsole (12) und den sich kreuzenden Bügeln (21, 22) ein Anschlagelement (58) durchdringt, dem in allen vier Bewegungsrichtungen ein ortsfestes Bewegungsbegrenzungselement (59) an der Oberseite der Konsole (12) zugeordnet ist.

10. Vorrichtung nach mindestens einem der vorhergehenden Ansprüche, **dadurch gekennzeichnet, dass** ein oder beide Bügel (21, 22) an einer oder beiden Längsseiten mit einer Verstärkung versehen ist/sind.

11. Vorrichtung nach mindestens einem der vorhergehenden Ansprüche, **dadurch gekennzeichnet, dass** auf dem Bedienhebel (11) eine Gleitbuchse (57) sitzt, die in den Längsschlitzen (25, 26) der Bügel (21, 22) gleitet, und dadurch die Reibung und das Geräusch zwischen dem Bedienhebel (11) und den beiden Bügeln (21, 22) verringert.

12. Vorrichtung nach mindestens einem der vorhergehenden Ansprüche, **dadurch gekennzeichnet, dass** der Bedienhebel (11) in einem Bereich unterhalb der Einbauebene (13) der Konsole (12) kardanisch aufgehängt ist, wobei die in einer gemeinsamen Ebene sich kreuzenden Achsen (18, 19) der kardanischen Aufhängung (15) in derselben Ebene wie die sich schneidenden Achsen (18, 19) der sich kreuzenden Bügeln (21, 22) befinden.

13. Vorrichtung nach Anspruch 12, **dadurch gekennzeichnet, dass** die senkrecht zueinander schwenkbaren Elemente (61, 63) der kardanischen Aufhängung (15) in ihren Bewegungen federbelastet rückführbar sind.

14. Vorrichtung nach mindestens einem der vorhergehenden Ansprüche, **dadurch gekennzeichnet, dass** eine Sensorik für eine Auswerteeinheit am unteren inneren Ende des Bedienhebels (11) im Konsolengehäuse (14) angeordnet ist.

## Claims

1. Device (10) for controlling machines and vehicles and in particular building machines, cranes, agricultural vehicles and the like, having an operating lever (11) and having a fixed console (12) relative to which the operating lever (11) can be pivoted on at least two intersecting axes (18, 19), on which intersecting axes (18, 19) are held intersecting arches (21, 22) having longitudinal slots (25, 26) which enclose the operating lever (11) and which are thus deflected therewith, the operating lever (11) being directed upwards relative to the console (12), and the console (11) having a console plate (13) which creates a plane on which the device (10) is installed in a component of the machine or vehicle, **characterised in that**, for each direction of reciprocating movement, the operating lever (11) has associated with it a mechanical detaining arrangement (36, 37) having a plurality of force-varying points or regions which can be sensed tactilely and which can be overcome, which mechanical detaining arrangement (36, 37) is arranged between the console (12) and the intersecting arches (21, 22) and above the plane of installation (13) of the console (12), **in that** the intersecting axes (18, 19) for the intersecting arches (21, 22) extend below the plane of installation (13) of the console (12), and **in that** the detaining arrangement (36, 37) has a track member (38, 39) which is fastened to the arch (21, 22) and a pressure-applying member (50) which is fastened to the fixed console (12) and which presses against the track member (38, 39).

2. Device according to claim 1, **characterised in that** each mechanical arrangement (36, 37) is arranged on a lateral region of the arch (21, 22) concerned.

3. Device according to claim 2, **characterised in that** the arch (21, 22) is U-shaped and the mechanical arrangement (36, 37) is provided at the transition between the curved portion (23, 24) which is provided with the slot (25, 26) and the plane portions (27 to 30) which are connected at their ends to shafts on the axis (18, 19).

4. Device according to claim 1, **characterised in that**, on its underside adjacent the pressure-applying member (50), the track member (38, 39) is provided with a track (45) which extends in an arcuate shape about the relevant axis of pivot (18, 19) and with an outline (46) which varies the force to be applied.

5. Device according to claim 4, **characterised in that** the track member (38, 39) is held on the arch (21, 22) in such a way as to be detachable or replaceable.

6. Device according to claim 4 or claim 5, **characterised in that** the outline (46) which varies the force to be applied is of the same or different forms in the two directions of relative movement between the track (45) and the pressure-applying member (50).

7. Device according to at least one of claims 4 to 6, **characterised in that** the pressure-applying member (50) is provided with a plunger-action member (53), in the form of a ball or roller for example, which is pre-loaded against the track (45) by spring-loading.

8. Device according to at least one of the preceding claims, **characterised in that**, on both sides, the arch (21, 22) penetrates down into a pocket (33, 34) in the console (12) which extends below the plane of installation (13).

9. Device according to at least one of the preceding claims, **characterised in that**, in a region between the console (12) and the intersecting arches (21, 22), the operating lever (11) passes through a stop member (58) which has associated with it on the upper side of the console (12), in each of the four directions of movement, a fixed movement-limiting member (59).

10. Device according to at least one of the preceding claims, **characterised in that** one or both arches (21, 22) is/are provided with a reinforcement on one or both longitudinal sides.

11. Device according to at least one of the preceding claims, **characterised in that** there is mounted on the operating lever (11) a sliding bush (57) which slides in the longitudinal slots (25, 26) in the arches (21, 22) and thus reduces the friction and noise between the operating lever (11) and the two arches (21, 22).

12. Device according to at least one of the preceding claims, **characterised in that** the operating lever (11) is mounted in a gimbal mounting in a region below the plane of installation (13) of the console (12), the intersecting axes (18, 19) of the gimbal mounting (15) being situated in the same plane as the intersecting axes (18, 19) of the intersecting arches (21, 22).

13. Device according to claim 12, **characterised in that** the members (61, 63) of the gimbal mounting (15), which are able to pivot perpendicularly to one another, can be returned from their movements under spring loading.

14. Device according to at least one of the preceding claims, **characterised in that** sensor means for an analysing unit are arranged in the body (14) of the console at the bottom interior end of the operating lever (11).

## Revendications

1. Dispositif (10) pour la commande de machines et de véhicules, en particulier machines de construction, grues, véhicules agricoles et similaires, comprenant un levier de manipulation (11) et comprenant une console stationnaire (12), vis-à-vis de laquelle le levier de manipulation (11) est capable de pivoter autour d'au moins deux axes (18, 19) qui se recoupent et sur lesquels sont maintenus des arceaux (21, 22) qui se croisent, dont les fentes longitudinales (25, 26) enserrent le levier de manipulation (11), et qui sont de ce fait pivotés conjointement,
dans lequel le levier de manipulation (11) est orienté vers le haut par référence à la console (12), et
dans lequel la console (12) comprend une plaque de console (13) qui forme un plan d'intégration du dispositif (10) dans un composant de la machine du véhicule,
**caractérisé en ce que**, pour chaque direction de déplacement en va-et-vient, un moyen d'enclenchement mécanique (36, 37) comportant plusieurs points ou plusieurs zones de modification de force détectables de manière tactile et susceptibles d'être franchis est associé au levier de manipulation (11), le moyen d'enclenchement étant agencé entre la console (12) et les arceaux (21, 22) qui se croisent au-dessus du plan d'intégration (13) de la console (12), **en ce que** les axes (18, 19) qui se recoupent pour les arceaux (21, 22) qui se croisent s'étendent au-dessous du plan d'intégration (13) de la console (12), et **en ce que** le moyen d'enclenchement (36, 37) comprend un élément de voie (38, 39) fixé sur l'arceau (21, 22) et un élément de pression (50), fixé sur la console stationnaire (12), lequel presse contre l'élément de voie (38, 39).

2. Dispositif selon la revendication 1, **caractérisé en ce que** le moyen mécanique (36, 37) est agencé respectivement sur une zone latérale de l'arceau concerné (21, 22).

3. Dispositif selon la revendication 2, **caractérisé en ce que** l'arceau (21, 22) est en forme de U, et le moyen mécanique (36, 37) est prévu à la transition entre la branche cintrée dotée de la fente (25, 26) et les branches planes (23, 24 ; 27 à 30) reliées côté extrémité à l'axe (18, 19).

4. Dispositif selon la revendication 1, **caractérisé en ce que** l'élément de voie (38, 37, 39) est équipé, au niveau de sa face inférieure tournée vers l'élément de pression (50), d'une voie (45) qui s'étend sous forme de segment d'arc circulaire autour de l'axe de pivotement (18, 19) concerné, et qui est pourvue du contour (46) modifiant la force à appliquer.

5. Dispositif selon la revendication 4, **caractérisé en ce que** l'élément de voie (38, 39) est maintenu de façon détachable ou interchangeable sur l'arceau (21, 22).

6. Dispositif selon la revendication 4 ou 5, **caractérisé en ce que** le contour (46) modifiant la force à appliquer est réalisé de manière égale ou différente dans les deux directions de déplacement relatif entre la voie (45) et l'élément de pression (50).

7. Dispositif selon l'une au moins des revendications 4 à 6, **caractérisé en ce que** l'élément de pression (50) est pourvu d'un poussoir (53), par exemple sous la forme d'une bille ou d'un galet, précontraint contre la voie (45) sous la charge d'un ressort.

8. Dispositif selon l'une au moins des revendications précédentes, **caractérisé en ce que** l'arceau (21, 22) plonge sur les deux côtés dans une poche (33, 34), s'étendant au-dessous du plan d'intégration (13), de la console (12).

9. Dispositif selon l'une au moins des revendications précédentes, **caractérisé en ce que** le levier de manipulation (11) traverse, dans une région entre la console (12) et les arceaux (21, 22) qui se croisent, un élément de butée (58) auquel est associé, dans toutes les quatre directions de déplacement, un élément de limitation de déplacement stationnaire (59) à la face supérieure de la console (12).

10. Dispositif selon l'une au moins des revendications précédentes, **caractérisé en ce qu'**un arceau ou les deux arceaux (21, 22) est/sont pourvu(s) d'un renforcement sur une côté longitudinal ou sur les deux.

11. Dispositif selon l'une au moins des revendications précédentes, **caractérisé en ce qu'**une douille coulissante (57) est montée sur le levier de manipulation (11), laquelle coulisse dans les fentes longitudinales (25, 26) des arceaux (21, 22), afin de réduire grâce à cela la friction et le bruit entre le levier de manipulation (11) et les deux arceaux (21, 22).

12. Dispositif selon l'une au moins des revendications précédentes, **caractérisé en ce que** le levier de manipulation (11) est suspendu par une articulation de cardan dans une zone au-dessous du plan d'intégration (13) de la console (12), et les axes (18, 19), qui se croisent dans un plan commun, de la suspension (15) à articulation de cardan, dans le même plan que les axes (18, 19) qui se recoupent des arceaux (21, 22) qui se croisent.

13. Dispositif selon la revendication 12, **caractérisé en ce que** les éléments (61, 63) de la suspension (15) à articulation de cardan disposés perpendiculairement l'un à l'autre sont rappelés dans leurs mouvements sous la charge d'un ressort.

14. Dispositif selon l'une au moins des revendications précédentes, **caractérisé en ce qu'**une unité sensorielle pour une unité d'évaluation est agencée à l'extrémité intérieure inférieure du levier de manipulation (11) dans le boîtier de console (14).
